# EUROPÄISCHE PATENTSCHRIFT

(11) **EP 3 740 634 B1**
(45) Veröffentlichungstag und Bekanntmachung des Hinweises auf die Patenterteilung: **17.07.2024**
(21) Anmeldenummer: 19700650.5
(22) Anmeldetag: 09.01.2019
(51) Int. Cl.: E05D 3/02, E05D 7/00, E05D 5/14

(54) **BANDLAPPEN EINES BANDES**
BAND FLAP OF A BAND
PATTE DE BANDE D'UNE BANDE

(30) Priorität: 15.01.2018 DE 102018100774
(43) Veröffentlichungstag der Anmeldung: 25.11.2020
(73) Patentinhaber: Dr. Hahn GmbH & Co. KG, 41189 Mönchengladbach (DE)
(72) Erfinder: ZIMMER, Kerstin, 41372 Niederkrüchten (DE)
(74) Vertreter: Kluin Patent
(86) Internationale Anmeldenummer: PCT/EP2019/050401
(87) Internationale Veröffentlichungsnummer: WO 2019/137938

(56) Entgegenhaltungen:
- EP-A2- 0 898 035
- WO-A1-2015/003822
- DE-U1- 202010 016 815

## Beschreibung

Die Erfindung betrifft einen Bandlappen eines Bandes zur um eine Scharnierachse scharniergelenkigen Verbindung eines Flügels an einem Rahmen, mit einer Längsausnehmung, mit einer in der Längsausnehmung angeordneten, um eine zur Scharnierachse parallelen, seitlich versetzten Drehachse mittels eines wahlweise ansetzbaren Drehhilfsmittels drehbaren Lagerbuchse, die eine Lagerbuchsenausnehmung zur Aufnahme eines Bandbolzens umfasst, mit einem zumindest in einem Endbereich der Längsausnehmung vorgesehenen Innengewinde, und mit einer ein Außengewinde aufweisenden, in das Innengewinde einschraubbaren Hebespindel, die eine insbesondere einem ersten Stirnseitenende der Hebespindel zugewandte Stützseite zum mittelbaren oder unmittelbaren Abstützen der Lagerbuchse und/oder des Bandbolzens aufweist und als wahlweise ansetzbares Drehhilfsmittel ausgebildet ist, wobei zum Übertragen von Drehmomenten zwischen der Hebespindel und der Lagerbuchse an der Lagerbuchse, insbesondere in einem in Betriebsstellung der Hebespindel zugewandten Stirnseitenbereich der Lagerbuchse, eine Schlüsselfläche und an der Hebespindel, insbesondere an einem dem ersten Stirnseitenende der Hebespindel gegenüberliegenden zweiten Stirnseitenende der Hebespindel, in einem in Betriebsstellung der Lagerbuchse zugewandten Stirnseitenbereich, eine mit der Schlüsselfläche in Wirkverbindung bringbare Gegenschlüsselfläche vorgesehen ist.

Ein derartiger Bandlappen mit einer zusätzlich als Drehhilfsmittel verwendbaren Hebespindel ist beispielsweise aus der DE 20 2013 103 109 U1 bzw. WO 2015 / 003822 A1 bekannt. Insbesondere ist hieraus ein Bandlappen mit einer Lagerbuchse und einer daran vorgesehenen, an einer innenliegenden Umfangsfläche als Sechskant ausgebildeten Schlüsselfläche zum Übertragen eines Drehmoments von der Hebespindel auf die Lagerbuchse bekannt. Zusätzlich kann an einem stirnseitigen Ende der Lagerbuchse eine Vertiefung vorgesehen sein, welche Bestandteil einer Rasteinrichtung ist und zur Aufnahme eines Rastvorsprungs der Hebespindel zum axialen Fixieren der Hebespindel dient.

Grundsätzlich kann mittels der Hebespindel eine Höhenjustierung eines Türflügels gegenüber einem Türrahmen erfolgen, indem die Hebespindel über ihr in das Innengewinde der Längsausnehmung eingreifendes Außengewinde soweit in die Längsausnehmung eingedreht wird, bis der sich an der Lagerbuchse und/oder dem Bandbolzen abstützende, andere Bandlappen die für die korrekte Höhenjustierung des Flügels in dem Rahmen erforderliche Position erreicht hat.

Die von der Drehachse der Lagerbuchse seitlich versetzte Längsachse der Lagerbuchsenausnehmung - mit anderen Worten: die zum wirksamen Außenumfang der Lagerbuchse exzentrische Anordnung der Lagerbuchsenausnehmung - dient der Schaffung der Möglichkeit, den Dichtungsandruck zu verstellen, das heißt den Flügel in einer senkrecht zu seiner Vorderfläche weisenden Richtung relativ zum Rahmen zu verlagern. Um die hierzu benötigte Verdrehung der Lagerbuchse zu bewerkstelligen, ist es bekannt, zunächst die Hebespindel, auf der sich die Lagerbuchse und/oder der Bandbolzen in einer Betriebsstellung üblicherweise abstützen, unter Einbußen der Höhenjustierung, vollständig herauszudrehen, umzudrehen und sodann als Drehwerkzeug, um die Lagerbuchse in der Längsausnehmung zu verdrehen, und zwar aus einer Mittelstellung um bis zu +/- 90°, zu verwenden. Hierbei greift bei dem bekannten System ein an der Hebespindel ausgebildeter Außensechskant-Schlüssel in ein an der Lagerbuchse ausgebildeten Innensechskant-Schlüssel ein. Dadurch können wahlweise die Hebespindel oder separate übliche Drehwerkzeuge benutzt werden. Die zum Drehen erforderlichen Kräfte können hierbei relativ gering sein, da ein Gegendruck auf die zu verstellende Lagerbuchse erst bei vollständiger Montage und Schließen einer mit dem Band ausgestatteten Türe erfolgt.

Es hat sich gezeigt, dass die Herstellung der Schlüssel- und Gegenschlüsselfläche in Art eines Sechskants aufgrund der besonderen Formgebung und der erforderlichen Präzision relativ kostenintensiv ist. Zudem muss bei der Montage - aufgrund des relativ präzisen Sitzes des Außensechskants gegenüber dem Innensechskant - das Aufsetzen der Gegenschlüsselfläche auf die Schlüsselfläche bzw. der als Drehhilfsmittel verwendeten Hebespindel auf die Lagerbuchse relativ präzise erfolgen, wodurch dieser Arbeitsschritt jedoch relativ zeitintensiv ist.

Aufgabe der vorliegenden Erfindung ist es daher, einen Bandlappen bereitzustellen, der zumindest einen der oben genannten Nachteile verbessert und insbesondere eine verbesserte Justierung eines Türflügels gegenüber einem Türrahmen ermöglicht.

Die Erfindung löst die gestellte Aufgabe durch einen Bandlappen mit den Merkmalen des Hauptanspruchs. Vorteilhafte Ausgestaltungen und Weiterbildungen der Erfindung sind in den Unteransprüchen, der Beschreibung sowie den Figuren offenbart.

Erfindungsgemäß ist die Schlüsselfläche an zumindest einer an einer umlaufenden Stirnseitenfläche ausgebildeten, insbesondere axialen Vertiefung und die Gegenschlüsselfläche an zumindest einem zu der Vertiefung korrespondierend ausgebildeten Vorsprung angeordnet. Dadurch kann die Hebespindel unter Ineingriffnahme des mindestens einen Vorsprungs in die mindestens eine Vertiefung in relativ einfacher Weise auf die Lagerbuchse aufgesetzt und als Drehhilfsmittel angewendet werden. Zudem ist die Herstellung einer Vertiefung - mit einer im Prinzip beliebigen Formgebung - sowie eines korrespondierenden Vorsprungs besonders kostengünstig. Die Schlüsselfläche ist bevorzugt derart ausgebildet, dass die zumindest eine Vertiefung die umlaufende Stirnseitenfläche oder Stirnseitenflächenebene in Umfangsrichtung unterbricht oder absetzt. Beispielsweise ist die Vertiefung als eine halbkreisförmige, zum axialen Ende der Lagerbuchse hin offene Ausnehmung ausgebildet. Dadurch kann der Vorsprung der Gegenschlüsselfläche beispielsweise in axialer Richtung der Lagerbuchse und der Hebespindel in die Vertiefung der Schlüsselfläche eingeführt werden. Grundsätzlich ist die Anordnung einer einzigen Vertiefung und eines einzigen korrespondierenden Vorsprungs zur Drehkraftübertragung von der Hebespindel auf die Lagerbuchse ausreichend. Vorzugsweise sind vier separate Vertiefungen und korrespondierende Vorsprünge vorgesehen. Besonders bevorzugt sind die Vertiefungen und die korrespondierenden Vorsprünge jeweils in einem Winkel zueinander von etwa 90° angeordnet. Dadurch kann die Hebespindel besonders rasch, insbesondere ohne kompliziertes Verdrehen der Hebespindel gegenüber der Lagerbuchse zur Ineingriffnahme der Schlüssel-Gegenschlüsselflächen auf die Lagerbuchse aufgesetzt werden. Zudem ist ein Übertragen eines besonders großen Drehmoments ermöglicht. Zu Stabilitätszwecken können die Schlüsselfläche und die Gegenschlüsselfläche zusätzlich durch eine korrespondierende Ausgestaltung oder Formgebung der angrenzenden Bauteile, wie beispielsweise der Stirnseitenfläche, gebildet bzw. definiert sein. Besonders bevorzugt weist der Vorsprung eine in Richtung einer Längsachse der Hebespindel ausgebildete Höhe und eine in Richtung quer zur Längsachse der Hebespindel ausgebildete Länge auf, wobei die Höhe mindestens der Länge entspricht. Besonders bevorzugt ist der Vorsprung doppelt so hoch wie lang. Dadurch kann der Vorsprung besonders große seitliche Flanken aufweisen, so dass hierüber eine besonders große Kraftübertragung ermöglicht ist.

Vorzugsweise ist der Vorsprung durch zumindest eine Strebe gebildet. Folglich kann zur Drehkraftübertragung die Hebespindel mit der Strebe in die an der Lagerbuchse ausgebildete Vertiefung in Eingriff gebracht werden. Dadurch können der Vorsprung an der Hebespindel und somit auch die Hebespindel als solche besonders kostengünstig hergestellt werden. Die Strebe kann als separates Bauteil oder mit der Hebespindel einstückig ausgebildet sein. Die Strebe kann sich beispielsweise in axialer Richtung der Hebespindel erstrecken und als eine Art Stecker oder "Pin" axial hervorstehen. Besonders bevorzugt ist zumindest ein Teil der Strebe quer oder zumindest schräg zur axialen Erstreckung der Hebespindel ausgerichtet, so dass die Strebe der Hebespindel eine besondere Steifigkeit und Festigkeit verleihen kann, beispielsweise als eine Querstrebe.

Für eine besonders vorteilhafte Drehkraftübertragung zwischen Hebespindel und Lagerbuchse erstreckt sich die Strebe in ihrer Längserstreckung bevorzugt zu einer Längsachse der Hebespindel senkrecht und besonders bevorzugt radial zu der Längsachse. Dadurch kann ein besonders großer Hebelarm und folglich ein besonders großes Drehmoment zur Kraftübertragung erzeugt werden.

Vorzugsweise weist die Hebespindel einen insbesondere in axialer Richtung erstreckenden und das Außengewinde aufweisenden Außenring und einen von dem Außenring radial umgebenden, konzentrisch angeordneten Innenring auf, wobei die zur Ausbildung des Gegenschlüssels als Vorsprung ausgebildete Strebe sich zwischen dem Außenring und dem Innenring erstreckt, vorzugsweise radial. Besonders bevorzugt ist zwischen dem Außenring und dem Innenring ausschließlich die mindestens eine Strebe und eine die Stützseite bildende scheibenförmige Materialverbindung angeordnet ist. Dadurch ist die Herstellung der Hebespindel besonders kostengünstig.

Für ein besonders einfaches Aufsetzen der Hebespindel auf die Lagerbuchse kann die Strebe mit zumindest einem Abschnitt dem Innenring und/oder dem Außenring zumindest einseitig, das heißt an zumindest einer Stirnseite der Hebespindel, axial hervorstehen. Dadurch kann die Strebe in relativ einfacher Weise mit der an der Lagerbuchse ausgebildeten Vertiefung in Eingriff gelangen.

Vorzugsweise weist der Außenring einen sich axial anschließenden ersten axialen Stirnseitenabschnitt, der einen Abschnitt der Lagerbuchse radial umgibt, wenn sich die Lagerbuchse in mittelbarer oder unmittelbarer Anlage mit der Stützseite befinden, und einen die Gegenschlüsselfläche zumindest teilweise umgebenden zweiten axialen Stirnseitenabschnitt auf, der einen Abschnitt der Lagerbuchse umgibt, wenn sich die Schlüssel- und Gegenschlüsselflächen in Eingriff befinden. Dadurch kann eine besonders sichere und altgebende Verbindung zwischen der Hebespindel und der Lagerbuchse gewährleistet werden.

Vorzugsweise weist die Hebespindel, insbesondere der Innenring, eine zentrische axiale Ausnehmung mit einer bevorzugt auf einer zur Ausnehmung gerichteten Innenseite angeordneten Anlagekontur zum Ansetzen eines Drehwerkzeugs zum Übertragen von Drehmomenten auf die Hebespindel auf. Besonders bevorzugt ist die Ausnehmung als ein Innensechskant ausgebildet, in die zum Drehen der Hebelspindel ein übliches Drehwerkzeug, insbesondere mit einem Außensechskantprofil, einsetzbar ist.

Zur Vermeidung eines Durchstecken oder Durchrutschen des Außensechskantwerkzeugs durch die in dem Innenring ausgebildete Ausnehmung kann vorteilhafterweise an der Anlagekontur etwa auf halber axialer Längserstreckung der Ausnehmung zumindest ein in Richtung der Ausnehmung hervorstehender Kragen ausgebildet sein, an dem das Drehwerkzeug mit einem Stirnseitenbereich abstützbar ist und der somit als Anschlag gegen ein Durchstecken des Drehwerkzeugs dient.

In einer Ausgestaltung der Hebespindel, ist die Stützseite an einer ersten Flachseite eines scheibenförmigen Abschnitts der Hebespindel ausgebildet und der Vorsprung steht von einer der ersten Flachseite gegenüberliegenden zweiten Flachseite des scheibenförmigen Abschnitts in axialer Richtung der Hebespindel hervor. Dadurch kann die Hebespindel besonders gewichtsarm und kostengünstig hergestellt sein. Besonders bevorzugt steht der zweiten Flachseite zusätzlich der zuvor erläuterte Außenring in Form eines ringförmigen Rands oder Ringabschnitts in axialer Richtung der Hebespindel hervor, wobei der Ringabschnitt einen Längsabschnitt der Lagerbuchse radial umgeben kann, wenn sich die Schlüssel- und Gegenschlüsselflächen in Wirkverbindung befinden.

Besonders bevorzugt umfasst die Hebespindel ausschließlich den das Außengewinde aufweisenden Außenring, den die axiale Ausnehmung aufweisenden Innenring, den die Stützseite aufweisenden scheibenförmigen Abschnitt sowie die zumindest eine den Außenring und den Innenring verbindende Strebe.

In einer bevorzugten Ausgestaltung weist die Längsausnehmung mindestens eine radiale Rastvertiefung und die Lagerbuchse mindestens einen ersten radialen Rastvorsprung mit bevorzugt einem Vorsprungansatz auf, wobei die Hebespindel derart ausgebildet ist, dass mittels der Hebespindel der erste radiale Rastvorsprung in Wirkverbindung mit der Rastvertiefung bringbar und arretierbar ist, wenn sich die Lagerbuchse und/oder der Bandbolzen in mittelbarer oder unmittelbarer Anlage mit der Stützseite befinden. Insbesondere kann die Hebespindel mit einem Stirnseitenabschnitt zumindest den Vorsprungansatz des ersten radialen Rastvorsprungs radial innen hintergreifen und dadurch bewirken, dass der erste radiale Rastvorsprung nach radial außen in die Rastvertiefung gedrückt wird. Unter dem Vorsprungansatz ist vorliegend ein, insbesondere in axialer Richtung ausgebildeter Fortsatz des ersten radialen Rastvorsprungs zu verstehen. Aufgrund dieser vorteilhaften Maßnahme kann zuverlässig verhindert werden, dass sich die Lagerbuchse innerhalb der Längsausnehmung mitdrehen kann, wenn aufgrund eines Reibschlusses durch Abstützen auf der Stützseite von der Hebespindel ein Drehmoment auf die Lagerbuchse ausgeübt wird, beispielsweise während eines Höhenjustiervorganges.

In einer weiteren bevorzugten Ausgestaltung ist vorgesehen, dass an der Lagerbuchse mindestens ein zweiter radialer Rastvorsprung oder mindestens eine Rastvertiefung oder eine Kontur vorgesehen ist, die mit mindestens einer komplementären einer Rastvertiefung oder Rastvorsprung oder Kontur der Hebespindel in Wirkverbindung steht, wenn sich die Schlüssel- und Gegenschlüsselflächen in Eingriff befinden. Dadurch lässt sich der "Sitz" der Hebespindel an der Lagerbuchse, wenn die Hebespindel als Drehhilfsmittel dient, gegen ein unerwünschtes lösen während des Drehvorgangs verbessern. Zudem kann die Hebespindel gegen ein Herausfallen aus der Längsausnehmung in besonders einfacher Weise gesichert werden. Die Kontur an der Lagerbuchse und/oder an der Hebespindel kann beispielsweise in einem in der Drehwerkzeugstellung der Hebespindel der jeweils gegenüberliegenden Komponente zugewandten, insbesondere umfangsseitigen, Stirnseitenbereich ausgebildet sein. Die Kontur kann jeweils beispielsweise eine konische Ausgestaltung, eine Reibfläche, einen Wulst, eine Vertiefung oder Erhöhung aufweisen. Alternativ oder zusätzlich kann ein Rastvorsprung, wie beispielsweise ein Clip oder eine Rastnase, vorgesehen sein, welche in eine an der jeweils anderen Komponente ausgebildeten Vertiefung in Eingriff bringbar ist. Besonders bevorzugt kann die Hebespindel wahlweise unter Überwindung einer Rastkraft auf die Lagerbuchse unter Ineingriffbringen von Schlüsselfläche und Gegenschlüsselfläche aufsetzbar oder unter Trennung von Schlüsselfläche und Gegenschlüsselfläche von der Lagerbuchse abnehmbar sein.

Vorteilhafterweise ist die Stützseite einem axialen ersten Stirnseitenende der Hebespindel und die Gegenschlüsselfläche einem dem ersten Stirnseitenende axial gegenüberliegenden zweiten Stirnseitenende der Hebespindel zugewandt. Dadurch kann die Hebespindel mit beiden ihrer Stirnseitenenden unterschiedlich genutzt werden, sodass die Herstellungs- und Montagekosten relativ gering sein können. Vorzugsweise ist die Gegenschlüsselfläche im Bereich eines dem ersten Stirnseitenende axial gegenüberliegenden zweiten Stirnseitenende angeordnet, besonders bevorzugt bildet die Gegenschlüsselfläche zumindest teilweise das zweite Stirnseitenende.

Nachfolgend werden zwei Ausführungsbeispiele der Erfindung anhand der Figuren näher erläutert, die sich lediglich in der Ausgestaltung der jeweiligen Hebespindel unterscheiden. Die Figuren 1 bis 3 betreffen beide Ausführungsbeispiele, die Figuren 4a, b und 5 zeigen die Hebespindel gemäß des ersten Ausführungsbeispiels, die Figuren 6a, 6b und 7 die Hebespindel gemäß des zweiten Ausführungsbeispiels. Es zeigen schematisch:
Figur 1 - eine Teilschnittansicht eines erfindungsgemäßen Bandlappens mit einer Hebespindel in Betriebsstellung;
Figur 2 - eine Teilschnittansicht des erfindungsgemäßen Bandlappens mit der Hebespindel in Werkzeugstellung;
Figur 3 - die Lagerbuchse des Bandlappens in perspektivischer Ansicht;
Figuren 4a und 4b - jeweils ein erstes Ausführungsbeispiel der Hebespindel des Bandlappens in perspektivischer Ansicht;
Figur 5 - das erste Ausführungsbeispiel der Hebespindel in einer Schnittansicht;
Figur 6 a und 6 b - jeweils ein zweites Ausführungsbeispiel der Hebespindel des Bandlappens in perspektivischer Ansicht; sowie
Figur 7 - das zweite Ausführungsbeispiel der Hebespindel in einer Schnittansicht.

Die in den Figuren dargestellten Ausführungsbeispiele eines erfindungsgemäßen Bandlappens 100 sind Teil eines Bandes zur um eine Scharnierachse S scharniergelenkigen Verbindung eines nicht dargestellten Flügels an einem Rahmen. Der Bandlappen 100 ist als Rahmenbandlappen dargestellt.

Der Rahmenbandlappen 100 umfasst ein Befestigungsteil 1, welches der Befestigung - bei dem dargestellten Ausführungsbeispiel am Rahmen - dient. An das Befestigungsteil 1 ist ein Scharnierteil 2 angeformt. Das Scharnierteil 2 umfasst eine Längsausnehmung 3, in welcher eine Lagerbuchse 4 vorgesehen ist. Letztere ist um eine zur Scharnierachse S parallele, jedoch seitlich versetzte Drehachse D mit Hilfe eines noch im Einzelnen zu beschreibenden Drehhilfsmittels 12 drehbar angeordnet. In der Längsausnehmung 3 ist ein Innengewinde 35 vorgesehen. In dieses Innengewinde 35 ist - bezogen auf die Betriebsstellung des Bandlappens 100 - von unten eine Hebespindel 7, 7', die ein zum Innengewinde 35 komplementäres Außengewinde 8 aufweist, eingedreht.

Die Lagerbuchse 4 weist eine axiale Lagerbuchsenausnehmung 5 mit einer Längsachse T auf, die zur Drehachse D seitlich versetzt ist und bei dem dargestellten Ausführungsbeispiel mit der Scharnierachse S zusammenfällt. Die Lagerbuchsenausnehmung 5 ist mit anderen Worten zentrisch bezüglich des wirksamen Außenumfangs der Lagerbuchse 4 angeordnet. Mit "wirksamer Außenumfang" ist der Außenumfang bezeichnet, der die Drehachse D der Lagerbuchse 4 in der Längsausnehmung 3 definiert.

Die Hebespindel 7, 7' ist hülsenartig aufgebaut und weist einen Außenring 24, einen axial etwa mittig angeordneten scheibenförmigen Abschnitt 29 sowie einen zentrisch angeordneten axialen Innenring 25 auf. Die Hebespindel 7, 7' weist an ihrer in der Figur 1 dargestellten Betriebsstellung oberen, der Lagerbuchse 4 zugewandten Seite eine Stützseite 9 auf, an der sich die Lagerbuchse 4 abstützt. Die Stützseite 9 ist insbesondere, wie in Figuren 4a und 6a erkennbar, an einer einem ersten Stirnseitenende 32 der Hebespindel 7, 7' zugewandten ersten Flachseite 30 des scheibenförmigen Abschnitts 29 ausgebildet und von einem ringförmigen Ansatz 10 radial umgeben. Der ringförmige Ansatz 10 ist ein das Außengewinde 8 aufweisender axialer Abschnitt des die Hebespindel 7, 7' begrenzenden Außenrings 24, welcher die Lagerbuchse 4 zumindest teilweise, insbesondere einen Stirnseitenabschnitt 16 der Lagerbuchse 4, radial umgibt, wenn sich die Lagerbuchse 4 in mittelbarer oder unmittelbarer Anlage mit der Stützseite 9 befindet, wie es in Figur 1 dargestellt ist.

Wie ebenfalls aus Figur 1 sinnfällig wird, lässt sich die Lagerbuchse 4 in der Längsausnehmung 3 des Scharnierteils 2 in Richtung des Pfeiles P verlagern, indem die Hebespindel 7, 7' von unten weiter in die Längsausnehmung 3 hineingeschraubt oder weiter nach unten herausgeschraubt wird. Zum Bewirken des Schraubvorganges weist die Hebespindel 7, 7' eine Ausnehmung 26 mit einer Anlagekontur 27 zum Ansetzen eines Drehwerkzeugs zum Übertragen von Drehmomenten auf zumindest die Hebelspindel 7, 7' auf, die bei dem dargestellten Ausführungsbeispiel als Innensechskant 11 ausgebildet ist.

In der Längsausnehmung 3 des Scharnierteils 2 sind über den Umfang verteilt, um jeweils 90° zueinander versetzt, vier - nicht näher dargestellte - radiale Rastvertiefungen 17 vorgesehen. Komplementäre radiale Rastvorsprünge 18 sind ebenfalls um 90° zueinander versetzt an der Lagerbuchse 4 angeordnet. Es ist vorgesehen, dass die Rastvorsprünge 18 mittels der Hebespindel 7, 7' in die Rastvertiefung 17 gebracht und darin arretiert werden können, wenn sich die Lagerbuchse 4 in mittelbarer oder unmittelbarer Anlage mit der Stützseite 9 befinden, wie es in Figur 1 gezeigt ist. Dazu sind die Rastvorsprünge 18 elastisch angeformt, so dass diese sich zurückverlagern und die Drehung der Lagerbuchse 4 in der Längsanordnung 3 bevorzugt nur dann freigeben, wenn die die Rastvorsprünge 18 außer Eingriff mit den Rastvertiefung 17 stehen oder wenn ein bestimmtes Drehmoment überschritten wird. Üblicherweise wird dieses definierte Drehmoment in der in Figur 1 gezeigten Betriebsstellung der Hebespindel 7, 7' nicht überschritten. Wie insbesondere in Figuren 1 und 3 erkennbar ist, weisen die Rastvorsprünge 18 jeweils einen Vorsprungansatz 19 auf, welche derart ausgelegt sind, dass sie von dem ringförmig hervorstehenden Ansatz 10 der Hebespindel 7, 7' hintergriffen werden, wenn diese in ihrer Betriebsstellung, in welcher sich die Lagerbuchse 4 an der Stützseite 9 abstützt, in das Innengewinde 35 eingeschraubt ist. Aufgrund dieser Maßnahme wird zuverlässig verhindert, dass sich die Lagerbuchse 4 innerhalb der Längsausnehmung 3 mitdrehen kann, wenn aufgrund eines Reibschlusses - beispielsweise durch Abstützen auf der Stützseite 9 - von der Hebespindel 7, 7' ein Drehmoment auf die Lagerbuchse 4 während eines Höhenjustiervorganges in Richtung P ausgeübt wird.

Wie bereits weiter oben erwähnt, ist die Lagerbuchsenausnehmung 5 exzentrisch zum wirksamen Außenumfang der Lagerbuchse 4 angeordnet. Wird die Lagerbuchse 4 innerhalb der Längsausnehmung 3 gedreht, so verlagert sich die Längsachse T und damit die Scharnierachse S relativ zum Scharnierteil 2. Hierdurch wird der in der Zeichnung nicht dargestellte andere Bandlappen - hier der Flügelbandlappen - relativ zum Bandlappen 100 senkrecht zur Drehachse D verlagert, wodurch beispielsweise eine Dichtungsandruckänderung erzielbar ist.

Um die Drehung der Lagerbuchse 4 in der Längsausnehmung 3 - wie in Figur 2 durch Pfeil O symbolisiert - bewirken zu können, sind an dem unteren Endbereich der Lagerbuchse 4 eine Schlüsselfläche 13 und an der Hebespindel 7, 7', an der der Stützseite 9 gegenüberliegenden Seite, im Bereich des zweiten Stirnseitenendes 33 ausgebildete Gegenschlüsselfläche 14 vorgesehen. Die Schlüsselfläche 13 umfasst vorliegend insgesamt vier, in einem Winkel von 90° zueinander angeordnete und jeweils von einer umlaufenden Stirnseitenfläche 6 zurückgesetzte und die Stirnseitenfläche 6 in Umfangsrichtung unterbrechende Vertiefungen 21a, 21b, 21c, 21d, wie insbesondere in Figur 3 gezeigt. Die an der Hebespindel 7, 7' angeordnete Gegenschlüsselfläche 14 ist durch vier komplementäre Vorsprünge 22a, 22b, 22c, 22d gebildet, wie beispielsweise in Figuren 4b, 6b sowie 5 und 7 gezeigt.

Die Vorsprünge 22a, 22b, 22c, 22d sind jeweils durch eine Strebe 23a, 23b, 23c, 23d gebildet, welche sich jeweils quer zur axialen Erstreckung der Hebespindel 7, 7' zwischen dem in axialer Richtung erstreckenden und das Außengewinde 8 aufweisenden Außenring 24, insbesondere einem Ringabschnitt 15, und dem von dem Außenring 24 radial umgebenden, konzentrisch angeordneten Innenring 25 erstreckt. Die Streben 23a, 23b, 23c, 23d erstrecken sich jeweils in ihrer Höhe H bzw. Querrichtung, also in axialer Richtung A der Hebespindel 7, 7', von einer der ersten Flachseite 30 gegenüberliegenden zweiten Flachseite 31 des scheibenförmigen Abschnitts 29, so dass zur Drehkraftübertragung eine besonders große Anlagefläche gebildet ist. Die Streben 23a, 23b, 23c, 23d weisen jeweils insbesondere eine in Richtung der Längsachse A der Hebespindel 7, 7' ausgebildete Höhe H und eine in Richtung quer zur Längsachse A der Hebespindel 7, 7' ausgebildete Länge L auf, wobei vorliegend die Höhe H etwa dem doppelten Wert der Länge L entspricht. Dadurch ist auch bei Anwendung relativ weicher Materialien, wie Kunststoffe, eine relativ große Drehkraftübertragung ermöglicht. Für ein besonders einfaches Aufsetzen der Hebespindel 7, 7' auf die Lagerbuchse 4 steht die Strebe 23 dem Innenring 25 und/oder dem Außenring 24 axial hervor, wie insbesondere in Figur 5 gezeigt. In dem Innenring 25 ist die Ausnehmung 26 mit einer Anlagekontur 27 ausgebildet, wobei an der Anlagekontur 27 etwa auf halber axialer Längserstreckung der Ausnehmung 26 zumindest einen Richtung der Ausnehmung 26 hervorstehender Kragen 28 ausgebildet ist, an dem das Drehwerkzeug mit einem Stirnseitenbereich abstützbar ist. Dadurch kann verhindert werden, dass das Drehwerkzeug vollständig durch die Ausnehmung hindurch geschoben werden oder fallen kann.

Die Drehbetätigung der Lagerbuchse 4 kann somit dadurch erfolgen, indem die Hebespindel 7, 7' zunächst aus ihrer in Figur 1 dargestellten Betriebsstellung vollständig herausgeschraubt, um 180° gewendet und anschließend in der in Figur 2 dargestellten umgekehrten Position, der Werkzeugstellung, als Drehhilfsmittel 12 an die Lagerbuchse 4 angesetzt wird, so dass die Vorsprünge 22a, 22b, 22c, 22d in die Vertiefungen 21a, 21b, 21c, 21d eingreifen und folglich die Gegenschlüsselfläche 14 sich in Wirkverbindung mit der Schlüsselfläche 13 befindet. Der Ringabschnitt 15 des Außenrings 24 umgibt in diesem Zustand zumindest den Stirnseitenabschnitt 16 der Lagerbuchse 4 radial. Über den Innensechskant 11 kann die Hebespindel 7, 7' und somit auch die Lagerbuchse 4 mithilfe des in der Zeichnung nicht dargestellten Drehwerkzeugs gedreht werden. Alternativ kann das Außengewinde 8 - sofern es aus dem Scharnierteil 2 herausragt - als Handhabe dienen.

Um in dieser Werkzeugstellung oder "Drehbetätigungsstellung" den Sitz der Hebespindel 7, 7' an der Lagerbuchse 4 zu verbessern, ist der die Gegenschlüsselfläche 14 umgebende Ringabschnitt 15 vorgesehen. Wie beispielsweise in Figuren 4b, 6b gezeigt, kann an der Innenseite des Ringabschnitts 15 eine Kontur 20 ausgebildet sein, welche beispielsweise eine erhöhte Rauigkeit aufweist, und die mit einer an dem Stirnseitenabschnitt 16 der Lagerbuchse 4 ausgebildeten komplementären Kontur 34 (s. Figur 3) in Wirkverbindung gebracht werden kann, wenn die Hebespindel 7, 7' als Drehhilfsmittel 12 zur Drehbetätigung der Lagerbuchse 4 dient. Durch den Eingriff oder das Aneinanderliegen der Konturen 20, 34 kann ein Lösen der Hebespindel 7, 7' von der Lagerbuchse 4 vermieden werden. Alternativ kann eine bekannte Rasteinrichtung mit einem Rastvorsprung und einer Rastvertiefung vorgesehen sein.

Die vorstehende Beschreibung betrifft sowohl das in den Figuren 4a, 4b und 5 dargestellte erste Ausführungsbeispiel der Hebespindel 7 als auch das in den Figuren 6a, 6b und 7 dargestellte zweite Ausführungsbeispiel der Hebespindel 7'.

Das zweite Ausführungsbeispiel 7' unterscheidet sich von dem ersten Ausführungsbeispiel 7 der Hebespindel dadurch, dass es einen sich von der Stützseite 9 erstreckenden, axialen Innenfortsatz 36 umfasst. Der Innenfortsatz weist einen Außendurchmesser B auf, der in von der Stützseite 9 fortweisender Richtung abnimmt, so dass der Innenfortsatz 36 eine in dieser Richtung sich verjüngende, konische Gestalt hat. Die Gestalt des Innenfortsatzes 36 ist derart an der Lagerbuchsenausnehmung 5 angepasst, dass der Innenfortsatz 36 durch die konische Gestalt selbstzentrierend in die Lagerbuchsenausnehmung 5 einführbar ist.

Es sollte deutlich sein, dass der Schutzbereich der vorliegenden Erfindung nicht auf das beschriebene Ausführungsbeispiel begrenzt ist. Insbesondere der Aufbau des Bandlappens und der Lagerbuchse können - ohne den Kern der Erfindung zu verändern - durchaus modifiziert sein.

### Bezugszeichenliste:

- 100: Bandlappen
- 1: Befestigungsteil
- 2: Scharnierteil
- 3: Längsausnehmung
- 4: Lagerbuchse
- 5: Lagerbuchsenausnehmung
- 6: Stirnseitenfläche
- 7, 7': Hebespindel
- 8: Außengewinde
- 9: Stützseite
- 10: ringförmiger Ansatz
- 11: Innensechskant
- 12: Drehhilfsmittel
- 13: Schlüsselfläche
- 14: Gegenschlüsselfläche
- 15: Ringabschnitt
- 16: Stirnseitenabschnitt
- 17: radiale Rastvertiefung
- 18: radialer Rastvorsprung
- 19: Vorsprungansatz
- 20: Kontur
- 21a: Vertiefung
- 21b: Vertiefung
- 21c: Vertiefung
- 21d: Vertiefung
- 22a: Vorsprung
- 22b: Vorsprung
- 22c: Vorsprung
- 22d: Vorsprung
- 23a: Strebe
- 23b: Strebe
- 23c: Strebe
- 23d: Strebe
- 24: Außenring
- 25: Innenring
- 26: Ausnehmung
- 27: Anlagekontur
- 28: Kragen
- 29: scheibenförmiger Abschnitt
- 30: erste Flachseite
- 31: zweite Flachseite
- 32: Stirnseitenende
- 33: Stirnseitenende
- 34: Kontur
- 35: Innengewinde
- 36: Innenfortsatz
- A: Längsachse
- B: Außendurchmesser
- D: Drehachse
- H: Höhe
- L: Länge
- O: Pfeil
- P: Richtung
- S: Scharnierachse
- T: Längsachse

## Patentansprüche

1. Bandlappen (100) eines Bandes zur um eine Scharnierachse (S) scharniergelenkigen Verbindung eines Flügels an einem Rahmen,
mit einer Längsausnehmung (3),
mit einer in der Längsausnehmung (3) angeordneten, um eine zur Scharnierachse (S) parallelen, seitlich versetzten Drehachse (D) mittels eines wahlweise ansetzbaren Drehhilfsmittels (12) drehbaren Lagerbuchse (4), die eine Lagerbuchsenausnehmung (5) zur Aufnahme eines Bandbolzens umfasst,
mit einem zumindest in einem Endbereich der Längsausnehmung (3) vorgesehenen Innengewinde (35),
und mit einer ein Außengewinde (8) aufweisenden, in das Innengewinde (35) einschraubbaren Hebespindel (7, 7'), die eine Stützseite (9) zum mittelbaren oder unmittelbaren Abstützen der Lagerbuchse (4) und/oder des Bandbolzens aufweist und als wahlweise ansetzbares Drehhilfsmittel (12) ausgebildet ist,
wobei zum Übertragen von Drehmomenten zwischen der Hebespindel (7, 7') und der Lagerbuchse (4) an der Lagerbuchse (4) eine Schlüsselfläche (13) und an der Hebespindel (7, 7') eine mit der Schlüsselfläche (13) in Wirkverbindung bringbare Gegenschlüsselfläche (14) vorgesehen ist,
**dadurch gekennzeichnet,**
**dass** die Schlüsselfläche (13) an zumindest einer an einer umlaufenden Stirnseitenfläche (6) ausgebildeten Vertiefung (21a, 21b, 21c, 21d) und die Gegenschlüsselfläche (14) an zumindest einem zu der Vertiefung (21a, 21b, 21c, 21d) korrespondierend ausgebildeten Vorsprung (22a, 22b, 22c, 22d) angeordnet ist.

2. Bandlappen nach Anspruch 1, **dadurch gekennzeichnet, dass** der Vorsprung (22a, 22b, 22c, 22d) durch eine Strebe (23a, 23b, 23c, 23d) gebildet ist.

3. Bandlappen nach Anspruch 2, **dadurch gekennzeichnet, dass** die Strebe (23a, 23b, 23c, 23d) senkrecht zur Längsachse (A) der Hebespindel (7, 7') ausgerichtet ist.

4. Bandlappen nach einem der Ansprüche 2 oder 3, **dadurch gekennzeichnet, dass** die Hebespindel (7, 7') einen Außenring (24) und einen von dem Außenring (24) radial umgebenden, zentrisch angeordneten Innenring (25) aufweist, und die Strebe (23a, 23b, 23c, 23d) sich zwischen dem Außenring (24) und dem Innenring (25) erstreckt.

5. Bandlappen nach Anspruch 4, **dadurch gekennzeichnet, dass** die Strebe (23a, 23b, 23c, 23d) dem Innenring (25) und/oder dem Außenring (24) zumindest teilweise axial hervorsteht.

6. Bandlappen nach einem der Ansprüche 4 oder 5, **dadurch gekennzeichnet, dass** der Außenring (24) einen sich anschließenden ringförmigen Ansatz (10), der einen Abschnitt (16) der Lagerbuchse (4) radial umgibt, wenn sich die Lagerbuchse (4) in mittelbarer oder unmittelbarer Anlage mit der Stützseite (9) befinden, und einen die Gegenschlüsselfläche (14) zumindest teilweise umgebenden axialen Ringabschnitt (15) aufweist, der einen Abschnitt der Lagerbuchse (4) umgibt, wenn sich die Schlüssel- und Gegenschlüsselflächen (13, 14) in Eingriff befinden.

7. Bandlappen nach einem der voranstehenden Ansprüche, **dadurch gekennzeichnet, dass** die Hebespindel (7, 7') eine zentrische Ausnehmung (26) mit einer Anlagekontur (27) zum Ansetzen eines Drehwerkzeugs zum Übertragen von Drehmomenten auf die Hebelspindel (7, 7') aufweist.

8. Bandlappen nach Anspruch 7, **dadurch gekennzeichnet, dass** an der Anlagekontur (27) etwa auf halber axialer Längserstreckung der Ausnehmung (26) zumindest ein in Richtung der Ausnehmung (26) hervorstehender Kragen (28) ausgebildet ist, an dem das Drehwerkzeug mit einem Stirnseitenbereich abstützbar ist.

9. Bandlappen nach einem der voranstehenden Ansprüche, **dadurch gekennzeichnet, dass** die Stützseite (9) an einer ersten Flachseite (30) eines scheibenförmigen Abschnitts (29) der Hebespindel (7, 7') ausgebildet ist und der Vorsprung (22a, 22b, 22c, 22d) einer der ersten Flachseite (30) gegenüberliegenden zweiten Flachseite (31) des scheibenförmigen Abschnitts (29) in axialer Richtung der Hebespindel (7, 7') hervorsteht.

10. Bandlappen nach einem der voranstehenden Ansprüche, **dadurch gekennzeichnet, dass** die Längsausnehmung (3) mindestens eine radiale Rastvertiefung (17) und die Lagerbuchse (4) mindestens einen ersten radialen Rastvorsprung (18) aufweisen, und die Hebespindel (7, 7') derart ausgebildet ist, dass mittels der Hebespindel (7, 7') der erste radiale Rastvorsprung (18) in Wirkverbindung mit der Rastvertiefung (17) bringbar und arretierbar ist, wenn sich die Lagerbuchse (4) und/oder der Bandbolzen in mittelbarer oder unmittelbarer Anlage mit der Stützseite (9) befinden.

## Claims

1. A band flap (100) of a band for a hinge-articulated connection of a wing to a frame about a hinge axis (S),
comprising a longitudinal recess (3),
comprising a bearing bushing (4) arranged in the longitudinal recess (3), which is rotatable, by means of an optionally attachable auxiliary rotation aid (12), about a laterally offset axis of rotation (D) that is parallel to the hinge axis (S), wherein said bearing bushing comprises a bearing bushing recess (5) for accommodating a band pin, comprising one internal thread (35) provided at least in an end region of the longitudinal recess (3),
and comprising a lifting spindle (7, 7') having an external thread (8) that can be screwed into the internal thread (35), wherein said lifting spindle has a support side (9) for directly or indirectly supporting the bearing bushing (4) and/or the band pin and is configured as an optionally attachable rotation aid (12),
wherein, for transmitting torques, a key surface (13) is provided on the bearing bushing (4) between the lifting spindle (7, 7') and the bearing bushing (4), and on the lifting spindle (7, 7'), a counter key surface (14) is provided, which can be operatively connected to the key surface (13),
**characterized in**
**that** the key surface (13) is arranged on at least one cavity (21a, 21b, 21c, 21d) formed on a circumferential front face surface (6), and the counter key surface (14) is arranged on at least one projection (22a, 22b, 22c, 22d) that is formed so as to correspond with the cavity (21a, 21b, 21c, 21d).

2. The band flap according to patent claim 1, **characterized in that** the projection (22a, 22b, 22c, 22d) is formed by a strut (23a, 23b, 23c, 23d).

3. The band flap according to patent claim 2, **characterized in that** the strut (23a, 23b, 23c, 23d) is oriented perpendicularly to the longitudinal axis (A) of the lifting spindle (7, 7').

4. The band flap according to any one of patent claims 2 or 3,
**characterized in that** the lifting spindle (7, 7') comprises an outer ring (24) and a centrically arranged inner ring (25) radially surrounded by the outer ring (24), and the strut (23a, 23b, 23c, 23d) extends between the outer ring (24) and the inner ring (25).

5. The band flap according to patent claim 4, **characterized in that** the strut (23a, 23b, 23c, 23d) axially protrudes with respect to the inner ring (25) and/or the outer ring (24) at least partially.

6. The band flap according to any one of patent claims 4 or 4,
**characterized in that** the outer ring (24) comprises a subsequent annular attachment (10) radially surrounding a section (16) of the bearing bushing (4) when the bearing bushing (4) is in indirect or direct contact with the support side (9), and comprises an axial annular section (15) at least partially surrounding the counter key surface (14) surrounding a section of the bearing bushing (4) when the key surface (13) and the counter key surface (14) are engaged with each other.

7. The band flap according to any one of the preceding claims,
**characterized in that** the lifting spindle (7, 7') comprises a centrical recess (26) with a contact contour (27) for applying a turning tool for transmitting torques to the lifting spindle (7, 7').

8. The band flap according to patent claim 7, **characterized in that** a collar (28) is formed on the contact contour (27) approximately at half of the axial longitudinal extension of the recess (26) projecting at least in the direction of the recess (26) on which the turning tool can be supported with a front side region.

9. The band flap according to any one of the preceding claims,
**characterized in that** the support side (9) is formed on a first flat side (30) of a disk-shaped section (29) of the lifting spindle (7, 7') and the projection (22a, 22b, 22c, 22d) of a second flat side (31) opposite the first flat side (30) of the disk-shaped section (29) protrudes in axial direction of the lifting spindle (7, 7').

10. The band flap according to any one of the preceding claims,
**characterized in that** the longitudinal recess (3) comprises at least one radial detent recess (17) and the bearing bushing (4) comprises at least one first radial detent projection (18) and the lifting spindle (7, 7') is formed such that by means of the lifting spindle (7, 7') the first radial detent projection (18) can be operatively connected to the detent recess (17) and can be locked when the bearing bushing (4) and/or the band pin are in indirect or direct contact with the support side (9).

## Revendications

1. Patte de bande (100) d'une bande permettant la liaison par articulation à charnière autour d'un axe de charnière (S) d'un battant sur un châssis,
comportant un évidement longitudinal (3),
comportant un coussinet (4) agencé dans l'évidement longitudinal (3), pouvant tourner autour d'un axe de rotation (D) parallèle à l'axe de charnière (S) et décalé latéralement par rapport à ce dernier, à l'aide d'un moyen de rotation (12) pouvant être mis en marche sélectivement, le coussinet (4) comprenant un évidement de coussinet (5) permettant de loger un tourillon de bande,
comportant un filet intérieur (35) prévu au moins dans une zone d'extrémité de l'évidement longitudinal (3),
et comportant un vérin à vis (7, 7') comprenant un filet extérieur (8) et pouvant être vissé dans le filet intérieur (35), ledit vérin à vis (7, 7') comprenant une face d'appui (9) permettant l'appui indirect ou direct du coussinet (4) et/ou du tourillon de bande et étant formé sous forme d'un moyen de rotation (12) pouvant être mis en marche sélectivement, dans lequel, pour transmettre des couples entre le vérin à vis (7, 7') et le coussinet (4), une surface pour une clé (13) est prévue sur le coussinet (4), et une surface complémentaire pour une clé (14) pouvant être amenée à coopérer avec la surface pour une clé (13) est prévue sur le vérin à vis (7, 7'),
**caractérisé en ce**
**que** la surface pour une clé (13) est agencée sur au moins une cavité (21a, 21b, 21c, 21d) formée sur une surface de face frontale périphérique (6), et la surface complémentaire pour une clé (14) est agencée sur au moins une saillie (22a, 22b, 22c, 22d) formée de façon à correspondre à la cavité (21a, 21b, 21c, 21d).

2. Patte de bande selon la revendication 1, **caractérisé en ce que** la saillie (22a, 22b, 22c, 22d) est formée par une entretoise (23a, 23b, 23c, 23d).

3. Patte de bande selon la revendication 2, **caractérisé en ce que** l'entretoise (23a, 23b, 23c, 23d) est orientée perpendiculairement à l'axe longitudinal (A) du vérin à vis (7, 7').

4. Patte de bande selon l'une quelconque des revendications 2 ou 3,
**caractérisé en ce**
**que** le vérin à vis (7, 7') comporte une bague extérieure (24) et une bague intérieure (25) agencée de manière centrée et entourée radialement par la bague extérieure (24), et l'entretoise (23a, 23b, 23c, 23d) s'étend entre la bague extérieure (24) et la bague intérieure (25).

5. Patte de bande selon la revendication 4, **caractérisé en ce que** l'entretoise (23a, 23b, 23c, 23d) dépasse axialement la bague intérieure (25) et/ou la bague extérieure (24) au moins en partie.

6. Patte de bande selon l'une quelconque des revendications 4 ou 5, **caractérisé en ce que** la bague extérieure (24) comporte un appendice annulaire contigu (10), qui entoure radialement une partie (16) du coussinet (4) lorsque le coussinet (4) est en contact direct ou indirect avec la face d'appui (9), et une partie annulaire axiale (15) qui entoure au moins partiellement la surface complémentaire pour une clé (14) et qui entoure une partie (16) du coussinet (4) lorsque la surface pour une clé (13) et la surface complémentaire pour une clé (14) sont en prise.

7. Patte de bande selon l'une quelconque des revendications précédentes, **caractérisé en ce que** le vérin à vis (7, 7') comporte un évidement (26) central avec un contour d'appui (27) pour appliquer un outil de tournage pour transmettre des couples au vérin à vis (7, 7').

8. Patte de bande selon la revendication 7, **caractérisé en ce qu'**au moins une collerette (28) faisant saillie en direction de l'évidement (26) est formée sur le contour d'appui (27) à peu près à mi-distance axiale de l'extension longitudinal de l'évidement, collerette (28) sur laquelle l'outil de tournage peut s'appuyer avec une zone de face frontale.

9. Patte de bande selon l'une quelconque des revendications précédentes, **caractérisé en ce que** la face d'appui (9) est formée sur une première face plate (30) d'une section en forme de disque (29) du vérin à vis (7, 7') et la saillie (22a, 22b, 22c, 22d) dépasse une seconde face plate (31) opposée à la première face plate (30) de la section en forme de disque (29) dans la direction axiale du vérin à vis (7, 7').

10. Patte de bande selon l'une quelconque des revendications précédentes, **caractérisé en ce que** l'évidement longitudinal (3) comporte au moins un creux d'encliquetage radial (17) et le coussinet (4) comporte au moins une première saillie d'encliquetage radiale (18), et le vérin à vis (7, 7') est formée de telle sorte que, par l'intermédiaire du vérin à vis (7, 7'), la première saillie d'encliquetage radiale (18) peut être mise en liaison fonctionnelle avec le creux d'encliquetage radial (18) et peut être bloquée lorsque le coussinet (4) et/ou le tourillon de bande se trouvent en contact indirect ou direct avec la face d'appui (9).
